# EUROPÄISCHE PATENTSCHRIFT

(11) **EP 0 646 670 B1**
(45) Veröffentlichungstag und Bekanntmachung des Hinweises auf die Patenterteilung: **11.08.1999**
(21) Anmeldenummer: 94114501.3
(22) Anmeldetag: 15.09.1994
(51) Int. Cl.: D05B 69/18

(54) **Vorrichtung zur Steuerung von Maschinen**
Device for controlling machines
Dispositif pour commander des machines

(30) Priorität: 01.10.1993 DE 9314892 U
(43) Veröffentlichungstag der Anmeldung: 05.04.1995
(73) Patentinhaber: Kessler GmbH, D-72362 Nusplingen (DE)
(72) Erfinder: Kuhn, Franz Josef, Prof., D-72474 Winterlingen (DE); Kessler, Siegfried, Dipl.Ing., D-72362 Nusplingen (DE)
(74) Vertreter: Möbus, Rudolf, Dipl.-Ing.

(56) Entgegenhaltungen:
- EP-A- 0 053 938
- EP-A- 0 068 713
- DE-C- 4 241 446
- FR-A- 2 594 148
- US-A- 4 639 710
- PATENT ABSTRACTS OF JAPAN vol. 7, no. 115 (E-176) 19. Mai 1983 & JP-A-58 033 993 (BROTHER KOGYO KK) 28. Februar 1983
- Teschnische Übersicht, Interlink Electronics Europe, 2/90

## Beschreibung

Die Erfindung betrifft eine Vorrichtung zur Steuerung von Maschinen, insbesondere von Nähmaschinen, nach dem Oberbegriff des Anspruchs 1.

Es sind Vorrichtungen zur Steuerung von Maschinen in Form eines Pedals bekannt, bei dem eine Trittplatte um eine horizontale Achse an einem Untergestell schwenkbar gelagert ist. Die Schwenklage der Trittplatte um die horizontale Achse wird von mechanischen, elektronischen oder auch opto-elektronischen Einrichtungen erfaßt, ausgewertet und in entsprechende Steuersignale für den Maschinenantrieb umgesetzt. Die US-A-4,639,710 beschreibt beispielsweise ein solches Pedal, mit dessen Hilfe der Widerstand eines elektrischen Schaltkreises variiert werden kann. Solche Fußpedale werden insbesondere auch an Steharbeitsplätzen eingesetzt, führen dort jedoch zu einer starken körperlichen Belastung der Arbeitskraft. Zur Bewegung des Pedals ist eine einseitige Verlagerung des Körpergewichts auf ein Bein erforderlich, die zu einer raschen Ermüdung der Beinmuskulatur führt. Außerdem sind Fußpedale von Körperbehinderten häufig nicht bedienbar.

Zur Reduzierung des für die Betätigung erforderlichen Kraftaufwandes ist in der FR-A-2 594 148 ein Pedal vorgeschlagen worden, das aus einem einseitig eingespannten elastischen Streifen besteht, der auf seiner Unterseite mit einem Magneten bestückt ist. Durch Herunterdrücken des freien Endes des Streifens wird dieser Magnet einem Hall-Sensor angenähert, dessen Spannung sich dadurch ändert. Dieses Pedal kann mit den Zehen betätigt werden, doch ist immer noch die Bewegung von Vorrichtungsteilen zur Steuerung der Maschine nötig.

Zur Abhilfe der obengenannten Probleme wird eine Vorrichtung zur Steuerung von Maschinen mit den Merkmalen des Anspruchs 1 vorgeschlagen.

Die Vorrichtung nach der Erfindung weist also zur Steuerung keinerlei bewegliche Teile mehr auf. Die Betätigung erfolgt allein durch Ausübung eines unterschiedlich starken Drucks auf eine Druckaufnahmefläche. Die Vorrichtung kann somit sowohl mit dem Fuß, der Hand als auch mit dem Arm oder einem anderen Körperteil bedient werden. Mit einer solchen Vorrichtung ausgestattete Maschinenarbeitsplätze sind damit auch behindertengerecht. Außerdem ist die körperliche Belastung des Bedienpersonals weit geringer, und die Arbeit dadurch sehr viel weniger ermüdend. Vorteilhafterweise kann die Empfindlichkeit des mindestens einen Druck- oder Kraftsensors einstellbar sein, um eine Anpassung an die individuellen Bedürfnisse des Bedienpersonals oder auch an den Körperteil, mit dem eine Betätigung der Vorrichtung vorgenommen werden soll, zu ermöglichen. Bei einer Vorrichtung mit mehreren Sensoren zur Steuerung unterschiedlicher Maschinenfunktionen kann die Signalauswerteeinrichtung vorteilhafterweise eine Verriegelungseinrichtung aufweisen, die bei Ansprechen eines Sensors die Signalpfade mindestens eines Teils der anderen Sensoren unterbricht, um eine Beschädigung der Maschine oder eines Werkstücks zu verhindern, wenn mehrere Maschinenfunktionen gleichzeitig angesprochen werden, die nicht gemeinsam ausgeführt werden dürfen. Die Signalauswerteeinrichtung kann auch einen Analog/Digital-Wandler zur Erzeugung digitaler Ansteuersignale für den Maschinenantrieb aufweisen, da heutzutage viele Maschinen digital angesteuert werden. Häufig müssen diese Ansteuersignale auch in einer bestimmten Weise codiert vorliegen, beispielsweise in einem modifizierten Gray-Code, so daß zweckmäßigerweise die Signalauswerteeinrichtung eine Codier-Einrichtung zur Erzeugung codierter Ansteuersignale für den Maschinenantrieb aufweisen kann. Hierbei ist es vorteilhaft, wenn die Codier-Einrichtung als EPROM zur Ermöglichung einer einfachen Anpassung der Vorrichtung an Maschinenantriebe, die unterschiedlich codierte Ansteuersignale benötigen, ausgebildet ist.

Speziell zur Steuerung einer Nähmaschine kann die Vorrichtung eine mit zwei Druck- oder Kraftsensoren bestückte Druckaufnahmefläche aufweisen, wobei der erste Sensor das Anheben des Nähfußes und den Fadenabschneider und der zweite Sensor die Drehzahlvorwahl des Nähmaschinenantriebs beeinflussen. Der erste Sensor übernimmt damit die Funktionen, die bisher durch eine Fersenbetätigung eines herkömmlichen Fußpedals an Nähmaschinen erzielt wurden, während der zweite Sensor die Funktionen der Fußballenbetätigung des Fußpedals übernimmt. Die beiden Sensoren können hierzu nebeneinander auf einer Trägerplatte angeordnet sein, und die Vorrichtung kann entweder durch Zweifußbedienung oder durch Einfußbedienung nach Drehen der Trägerplatte um 90° betätigbar sein. Durch diesen Wechsel von Zweifußbedienung auf Einfußbedienung ändert sich auch die körperliche Belastung, so daß vorzeitiger Ermüdung vorgebeugt werden kann.

Nachfolgend wird ein bevorzugtes Ausführungsbeispiel einer erfindungsgemäßen Vorrichtung anhand der Zeichnung näher erläutert.

Die einzige Figur zeigt ein Blockschaltbild einer Vorrichtung zur Steuerung einer Nähmaschine. Die Vorrichtung weist zwei Drucksensoren 10 und 11 auf, die ihr Signal zu einer, in der Figur durch einen Kasten gekennzeichneten Signalauswerteeinrichtung 12 leiten. Die Signale der Sensoren 10 und 11 werden in der Signalauswerteeinrichtung 12 in getrennten Schaltungen 13 und 14 aufbereitet. Die Schaltungen 13 und 14 können dabei beispielsweise Verstärker und Analog/Digital-Wandler aufweisen. Die aufbereiteten Signale 15 und 16 werden zu einer Verriegelungseinrichtung 17 geleitet, die überprüft, ob die beiden Signale der Sensoren 10 und 11 kompatibel miteinander sind, d. h. ob Funktionen der Maschine angesteuert werden, die diese tatsächlich auch parallel ausführen kann. Im vorliegenden Beispiel einer Nähmaschinensteuerung, bei der der Sensor 10 bei Ausübung eines ersten geringeren Druckes das Anheben des Nähfußes und beim Ausüben eines stärkeren Druckes den Fadenabschneider betätigt, während der Drucksensor 11 je nach ausgeübtem Druck die Drehzahl des Maschinenantriebs steuert, muß die Verriegelungsvorrichtung 17 dafür sorgen, daß die Sensorsignale 15 und 16 gegeneinander verriegeln, wobei die Drehzahlsteuerung immer Vorrang hat. Das Ausgangssignal 18 der Verriegelungseinrichtung 17, das entweder dem aufbereiteten Sensorsignal 16 entspricht oder Null ist, wird in einer Verknüpfungsschaltung 19 mit dem aufbereiteten Signal 15 des Sensors 10 verknüpft. Nur wenn kein Signal des Sensors 11 vorliegt, wird das Signal 15 zu einer als EPROM ausgebildeten Codier-Einrichtung 20 weitergeleitet. Umgekehrt wird das Signal 16 des Sensors 11 nur dann zur Codier-Einrichtung 20 weitergeleitet, wenn vom Sensor 10 kein Signal vorliegt.

Die Codier-Einrichtung 20 weist im vorliegenden Fall die Möglichkeit der Erzeugung von Steuersignalen 24 auf, die nach unterschiedlichen Codes codiert sein können. Die Auswahl des für die Steuerung des Maschinenantriebs 21 geforderten Codes wird dabei Über eine Kennungseinrichtung 22 der Antriebssteuerung 21 vorgenommen. Die Kennungseinrichtung 22 greift hierzu charakteristische Signale der Antriebssteuerung 21 der Nähmaschine ab.

Die Signalauswerteeinrichtung 12 enthält außerdem eine Stromversorgung 22, die mit einer Stromversorgung 23 für die beiden Drucksensoren 10 und 11 gekoppelt ist.

## Patentansprüche

1. Vorrichtung zur Steuerung von Maschinen, insbesondere von Nähmaschinen, mit mindestens einem Druck- oder Kraftsensor (10, 11) und einer Signalauswerteeinrichtung (12) zur Umsetzung des oder der Sensorsignale in Steuersignale (24) für den Maschinenantrieb (21), dadurch gekennzeichnet, daß die Steuersignale (24) allein vom auf eine unmittelbar mit dem mindestens einen Druck- oder Kraftsensor (10, 11) verbundenen Druckaufnahmefläche ausgeübten Druck abhängen und sich die Druckaufnahmefläche dabei relativ zu anderen Vorrichtungsteilen nicht bewegt.

2. Vorrichtung nach Anspruch 1, dadurch gekennzeichnet, daß die Empfindlichkeit des mindestens einen Druck- oder Kraftsenors (10, 11) einstellbar ist.

3. Vorrichtung nach Anspruch 1 oder 2 mit mindestens zwei Druck- oder Kraftsensoren (10, 11), bei der die Signalauswerteeinrichtung (12) eine Verriegelungseinrichtung (17) aufweist, die bei Ansprechen eines Sensors (10, 11) die Signalpfade (15, 16) mindestens eines Teils der anderen Sensoren (10, 11) unterbricht.

4. Vorrichtung nach einem der Ansprüche 1 bis 3, dadurch gekennzeichnet, daß die Signalauswerteeinrichtung (12) einen Analog/Digital-Wandler zur Erzeugung digitaler Ansteuersignale (24) für den Maschinenantrieb (21) aufweist.

5. Vorrichtung nach einem der Ansprüche 1 bis 4, dadurch gekennzeichnet, daß die Signalauswerteeinrichtung (12) eine Codier-Einrichtung (20) zur Erzeugung codierter Ansteuersignale (24) für den Maschinenantrieb (21) aufweist.

6. Vorrichtung nach Anspruch 5, dadurch gekennzeichnet, daß die Codiereinrichtung (20) als EPROM zur Ermöglichung einer einfachen Anpassung der Vorrichtung an Maschinenantriebe (21), die unterschiedlich codierte Ansteuersignale (24) benötigen, ausgebildet ist.

7. Vorrichtung nach Anspruch 1 zur Steuerung einer Nähmaschine gekennzeichnet durch eine mit zwei Druck- oder Kraftsensoren (10, 11) bestückten Druckaufnahmefläche, wobei der erste Sensor (10) das Anheben des Nähfußes und den Fadenabschneider und der zweite Sensor (11) die Drehzahlvorwahl des Nähmaschinenantriebs beeinflussen.

8. Vorrichtung nach Anspruch 7, dadurch gekennzeichnet, daß die beiden Sensoren (10, 11) nebeneinander auf einer Trägerplatte angeordnet sind, und die Vorrichtung entweder durch Zweifußbedienung oder durch Einfußbedienung nach Drehen der Trägerplatte um 90° betätigbar ist.

## Claims

1. Device for the control of machines, in particular sewing machines, comprising at least one pressure or load sensor (10, 11) and a signal evaluation unit (12) for conversion of the sensor signal(s) into control signals (24) for the machine drive (21), **characterised in that** the control signals (24) depend solely on a pressure exerted onto a pressure pickup surface which is directly linked to the at least one pressure or load sensor at which time the pressure pickup surface will not move relative to other parts of the device.

2. Device according to Claim 1, **characterised in that** the sensitivity of the at least one pressure or load sensor (10, 11) is adjustable.

3. Device according to Claim 1 or 2 with at least two pressure or load sensors (10, 11), where the signal evaluation unit (12) comprises a locking device (17) which on response of a sensor (10, 11) interrupts the signal paths (15, 16) of at least a part of the other sensors (10, 11).

4. Device according to one of Claims 1 to 3, **characterised in that** the signal evaluation unit (12) comprises an analog/digital converter for generating digital control signals (24) for the machine drive (21).

5. Device according to one of Claims 1 to 4, **characterised in that** the signal evaluation unit (12) comprises an encoding unit (20) for producing encoded control signals (24) for the machine drive (21).

6. Device according to Claim 5, **characterised in that** the encoding unit (20) is designed as an EPROM to facilitate simple matching of the device to machine drives (21) which require differently encoded control signals (24).

7. Device according to Claim 1 for the control of a sewing machine, **characterised by** a pressure pickup surface fitted with two pressure or load sensors (10, 11), and the first sensor (10) affects the raising of the sewing foot and the thread cutter, and the second sensor (11) affects the torque preselector of the sewing machine drive.

8. Device according to Claim 7, **characterised in that** the two sensors (10, 11) are configured alongside each other on a support plate, and the device is operated either by two-foot operation or by single-foot operation after rotation of the upper plate by 90°.

## Revendications

1. Dispositif pour commander des machines, en particulier des machines à coudre, avec au moins un capteur de pression ou de force (10, 11) et un dispositif de traitement de signal (12) pour convertir le ou les signaux de capteur en signaux de commande (24) pour le moyen d'entraînement de machine (21), caractérisé en ce que les signaux de commande (24) ne dépendent que de la pression exercée sur une surface d'absorption de pression reliée directement à au moins un capteur de pression ou de force (10, 11), et la surface d'absorption de pression ne se déplace pas par rapport aux autres parties du dispositif.

2. Dispositif selon la revendication 1, caractérisé en ce que la sensibilité d'au moins un capteur de pression ou de force (10, 11) est réglable.

3. Dispositif selon la revendication 1 ou 2, avec au moins deux capteurs de pression ou de force (10, 11), dans lequel le dispositif de traitement de signal (12) comporte un dispositif de verrouillage (17) qui, en cas de réaction d'un capteur (10, 11), interrompt les trajets de signaux (15, 16) d'au moins une partie des autres capteurs (10, 11).

4. Dispositif selon l'une des revendications 1 à 3, caractérisé en ce que le dispositif de traitement de signal (12) comporte un convertisseur analogique/numérique pour produire des signaux de commande numériques (24) pour le moyen d'entraînement de machine (21).

5. Dispositif selon l'une des revendications 1 à 4, caractérisé en ce que le dispositif de traitement de signal (12) comporte d'un dispositif de codage (20) pour produire des signaux de commande codés (24) pour le moyen d'entraînement de machine (21).

6. Dispositif selon la revendication 5, caractérisé en ce que le dispositif de codage (20) est conformé en une EPROM pour permettre une adaptation simple du dispositif à des moyens d'entraînement de machine (21) qui nécessitent des signaux de commande (24) codés différemment.

7. Dispositif selon la revendication 1 pour commander une machine à coudre, caractérisé par une surface d'absorption de pression garnie de deux capteurs de pression ou de force (10, 11), le premier capteur (10) agissant sur la levée du pied presseur et sur le coupe-fil et le second capteur (11) agissant sur la présélection de vitesse de rotation du moyen d'entraînement de machine à coudre.

8. Dispositif selon la revendication 7, caractérisé en ce que les deux capteurs (10, 11) sont disposés côte à côte sur une plaque porteuse, et le dispositif peut être actionné soit par un moyen de manoeuvre à deux pieds, soit par un moyen de manoeuvre à un pied après rotation de la plaque porteuse de 90°.
